# EUROPÄISCHE PATENTANMELDUNG

(11) **EP 1 106 109 A1**
(43) Veröffentlichungstag der Anmeldung: **13.06.2001**
(21) Anmeldenummer: 00125453.1
(22) Anmeldetag: 21.11.2000
(51) Int. Cl.: A47C 3/02

(54) **Seilsicherung für Hängestühle**

(30) Priorität: 02.12.1999 DE 29921204 U
(71) Anmelder: Köpf, Josef, 87629 Füssen (DE); Köpf, Bernhard, 87629 Füssen (DE)
(72) Erfinder: Köpf, Josef, 87629 Füssen (DE); Köpf, Bernhard, 87629 Füssen (DE)
(74) Vertreter: Vonnemann, G, Dr.

(57) **Zusammenfassung**

Die Erfindung betrifft eine Vorrichtung zur Aufhängung von Lasten, insbesondere Hängestühlen, an Seilen. Aufgabe der Erfindung ist es, die Vorrichtung zum Aufhängen von Lasten so auszubilden, daß die Verletzungsgefahr von Personen minimiert wird. Die der Erfindung zugrundeliegende Aufgabe wird dadurch gelöst, daß die Seile an Querträgern gegen Abrutschen gesichert sind.

## Beschreibung

Die Erfindung betrifft eine Vorrichtung zur Aufhängung von Lasten, insbesondere Hängestühlen, an Seilen.

Solche Vorrichtungen sind bekannt. Problematisch bei diesen Vorrichtungen ist, daß die Seile an Querträgern befestigt sind, von denen sie leicht abrutschen können. Sitzt eine Person im Hängestuhl, kann es zu gefährlichen Verletzungen bei Schaukelbewegungen kommen, da die Person bei Abrutschen eines Seiles ungepolstert auf dem Boden aufschlägt.

Aufgabe der Erfindung ist es, die Vorrichtung zum Aufhängen von Lasten so auszubilden, daß die Verletzungsgefahr von Personen minimiert wird.

Die der Erfindung zugrundeliegende Aufgabe wird dadurch gelöst, daß die Seile an Querträgern gegen Abrutschen gesichert sind. Die Seile bestehen im Allgemeinen aus Textilien, es sind aber auch alle anderen Materialien wie z.B. Stahl oder Kunststoff denkbar. Die Seile sind an den Enden zu Schlaufen ausgebildet. Dies geschieht beispielsweise durch Nähen, Spleißen oder sonstige bekannte Techniken zum Verbinden von Seilen. Üblicherweise ist ein Querträger, beispielsweise ein Holzstück, ein Metall- oder Kunststoffrohr mittels eines Seiles an einem Haken, der beispielsweise in einer Raumdecke verankert ist, verbunden. An diesen Querträger sind weitere Seile über Schlaufen befestigt, an denen die Last, insbesondere der Hängestuhl aufgehängt ist. Alle diese Seile sind gemäß des Erfindungsgedankens gegen ein Abrutschen gesichert.

Vorteilhafte Ausgestaltungsformen sind in den Unteransprüchen offenbart.

Im folgenden wird die Erfindung anhand von Ausführungsbeispielen näher erläutert.

Es zeigen:
- Fig. 1 - 6:: verschiedene Sicherungsmöglichkeiten gegen Abrutschen.

In Figur 1 ist ein Ende 1 eines Querträger 2, hier einer Holzstange 2 dargestellt. Um dieses Ende sind die Schlaufen 3, 4 zweier Seile 5, 6 gelegt. Seil 5 dient zur Aufhängung der Holzstange 2 an beispielsweise einem Haken. Über Seil 6 ist die Last, insbesondere ein Hängestuhl mit dem Querträger 2 verbunden. Eine flexible Verbindung 7, hier ein Kunststoffseil ist durch zwei Bohrungen 8, 9 in der Holzstange 2 geführt. Das Kunststoffseil ist über ein geeignetes Schloß 10 zu einer umlaufenden Schlaufe verbunden. In diesem Ausführungsbeispiel durchdringt das Kunststoffseil die Seile 5, 6. Dadurch wird die Position zusätzlich fixiert. Durch diese Anordnung ist ein seitliches Abrutschen der Schlaufen 3,4 nicht mehr möglich.

Figur 2 zeigt ebenfalls das Ende 1 eines Querträgers 2. Auch um diesen sind zwei Schlaufen 3,4 mit den dazugehörigen Seilen 5,6 gelegt. Die Sicherung gegen Abrutschen der Schlaufen erfolgt in diesem Ausführungsbeispiel durch ein Band 11, welches an drei Stellen mit Holzschrauben 12 dem Querträger 2 verschraubt ist. Zwischen Band 11 und Schraubenkopf befinden sich Unterlegscheiben 13, die ein Lösen des Bandes 11 verhindern.

In Figur 3 sind die Schlaufen 3,4 durch ein Band 13 gegen Abrutschen gesichert. Das Band 13 ist zur Fixierung durch zwei seitliche Bohrungen 14, 15 geführt. Zusätzlich ist das Band 13 an zwei Stellen an den Querträger 2 angeschraubt. Auch das Band wird in diesem Ausführungsbeispiel durch die Schrauben 16 zu einer Schlaufe verbunden.

In Figur 4 sind die Schlaufen 3, 4 mittels in vertikale Bohrungen 17, 18 eingeführte Holzstifte 19 gegen Abrutschen gesichert.

In Figur 5 ist eine Sicherungsvorrichtung dargestellt, bei der die Schlaufen 3, 4 mittels den Querträger 2 umgreifenden Verbindungen 20, 21 gegen Abrutschen gesichert sind. Diese Verbindungen 20, 21 sind wiederum formschlüssig über zwei Seitenbänder 22 miteinander verbunden. Die Seitenbänder sind mit Schrauben 23 an den Querträger 2 angebracht.

Figur 6 zeigt eine Vorrichtung zum Sichern gegen Abrutschen, bei der die Schlaufen 3,4 über ein Band 24 miteinander verbunden sind. Dieses Band ist fest mit dem Querträger 2 über eine Schraube 25 verbunden.

## Patentansprüche

1. Vorrichtung zur Aufhängung von Lasten, insbesondere Hängestühlen, an Seilen (5,6), **dadurch gekennzeichnet**, daß die Seile (5,6) an Querträgern (2) gegen Abrutschen gesichert sind.

2. Vorrichtung nach Anspruch 1, **dadurch gekennzeichnet,** daß mindestens ein Querträger (2) über mindestens einen Seil (5) mit einer Befestigungsvorrichtung verbunden ist und daß dieser Querträger (2) mit der Last, insbesondere der Sitzfläche eines Hängestuhls, über mindestens einen Seil (6) verbunden ist.

3. Vorrichtung nach einem der vorherigen Ansprüche, **dadurch gekennzeichnet**, daß die Seile (5,6) an den Enden (1) als Schlaufen (3,4) ausgebildet sind.

4. Vorrichtung nach einem der vorherigen Ansprüche, **dadurch gekennzeichnet**, daß die Schlaufen (3,4) auf jeder Seite (1) des Querträgers (2) mittels einer flexiblen Verbindung (7), die durch zwei Bohrungen (8,9) im Querträger (2) geführt ist, gegen Abrutschen gesichert sind.

5. Vorrichtung nach einem der vorherigen Ansprüche, **dadurch gekennzeichnet,** daß die Schlaufen (3,4) auf jeder Seite (1) des Querträgers (2) mittels eines Bandes (11) gegen Abrutschen gesichert sind, welches an mindestens zwei Punkten mit dem Querträger (2) verbunden ist.

6. Vorrichtung nach einem der vorherigen Ansprüche, **dadurch gekennzeichnet,** daß die Schlaufen (3,4) auf jeder Seite des Querträgers (2) mittels eines Bandes (13) gegen Abrutschen gesichert sind, welches durch mindestens zwei Bohrungen (14, 15) geführt ist und zusätzlich mit der Querträger (2) verbunden ist.

7. Vorrichtung nach einem der vorherigen Ansprüche, **dadurch gekennzeichnet,** daß die Schlaufen (3, 4) auf jeder Seite des Querträgers (2) über in Bohrungen (17, 18) eingeführte Stifte (19) gegen Abrutschen gesichert sind.

8. Vorrichtung nach einem der vorherigen Ansprüche, **dadurch gekennzeichnet**, daß die Schlaufen (3,4) auf jeder Seite des Querträgers (2) mittels den Querträger (2) umgreifenden Verbindungen (20,21) gegen Abrutschen gesichert sind, die wiederum formschlüssig miteinander verbunden sind und zusätzlich mindestens eine Verbindung zum Querträger (2) aufweisen.

9. Vorrichtung nach einem der vorherigen Ansprüche, **dadurch gekennzeichnet**, daß die Schlaufen (3,4) auf jeder Seite des Querträgers (2) über mindestens ein Band (24) miteinander verbunden sind, welches zusätzlich eine Verbindung zum Querträger (2) aufweist.
